# EUROPÄISCHE PATENTSCHRIFT

(11) **EP 0 585 211 B1**
(45) Veröffentlichungstag und Bekanntmachung des Hinweises auf die Patenterteilung: **13.09.1995**
(21) Anmeldenummer: 93890136.0
(22) Anmeldetag: 07.07.1993
(51) Int. Cl.: B61F 3/12, B61F 5/44, B61D 3/10

(54) **Schienenfahrzeug**
Railway vehicle
Véhicule ferroviaire

(30) Priorität: 24.07.1992 AT 1521/92; 09.06.1993 AT 1120/93
(43) Veröffentlichungstag der Anmeldung: 02.03.1994
(73) Patentinhaber: SGP Verkehrstechnik Gesellschaft m.b.H., 1110 Wien (AT)
(72) Erfinder: Lenk, Leopold Obering, A-1100 Wien (AT)
(74) Vertreter: Köhler-Pavlik, Johann, Dipl.-Ing.

(56) Entgegenhaltungen:
- EP-A- 0 291 681
- EP-A- 0 443 309
- DE-B- 1 010 092

## Beschreibung

Die Erfindung betrifft ein Schienenfahrzeug nach dem Oberbegriff des Patentanspruches 1.

Aufgabe der Erfindung ist die Schaffung eines Systems, welches dazu dient, die Räder des Schienenfahrzeuges beim Befahren von Kurven immer in die Winkelhalbierende zu stellen, wofür bei den früheren Fahrzeugen Lemniskatenlenker vorgesehen waren, welche wesentlich aufwendiger im Aufbau und in der Wartung waren. Diese Aufgabe wird erfindungsgemäß durch die Maßnahme nach dem kennzeichnenden Teil des Patentanspruches 1 gelöst.

Weitere Vorteile der Erfindung werden durch die Maßnahmen nach den Ansprüchen 2 bis 15 erreicht.

Eine weitere Aufgabe der vorliegenden Erfindung ist beim gegenständlichen Schienenfahrzeug für Losradfahrwerke ohne starre Achsverbindung zwischen einander gegenüberliegenden Rädern die gleichen Laufcharakteristika zu schaffen, welche für die selbstzentrierenden herkömmlichen Radsätze mit fester Querverbindung zwischen den Rädern Gültigkeit haben. Diese Aufgabe wird durch die Maßnahme nach Anspruch 16 gelöst.

Weitere Vorteile der Erfindung ergeben sich durch die Maßnahmen nach den Ansprüchen 17 bis 20.

Die Erfindung wird anhand der Zeichnungen näher erläutert, in welchen zwei Ausführungsbeispiele des Erfindungsgegenstandes dargestellt sind. Es zeigen
- Fig. 1: eine Draufsicht auf die Verbindung der benachbarten Enden zweier aufeinanderfolgender Wagen in der Geradeausfahrt,
- Fig. 2: in der Kurvenfahrt,
- Fig. 3: einen Schnitt nach der Linie III-III der Fig. 1,
- Fig. 4: einen Schnitt nach der Linie IV-IV der Fig. 1,
- Fig. 5: einen Schnitt nach der Linie V-V der Fig. 1,
- Fig. 6: eine Draufsicht auf eine zweite Ausführungsform einer aus zwei Verbindungsträgern bestehenden Verbindung der benachbarten Enden zweier aufeinanderfolgender Wagen in der Geradeausfahrt,
- Fig. 7: in der Kurvenfahrt,
- Fig. 8: eine aus einem einzigen dreieckförmigen Verbindungsträger bestehende Verbindung und
- Fig. 9: eine andere, ebenfalls aus einem einzigen Verbindungsträger bestehende Verbindung.

1 und 2 bezeichnen jeweils eine Bodenplatte, welche vom jeweiligen Ende eines Wagenkastens absteht. Die beiden Bodenplatten einander gegenüberliegender Waggons sind im Endbereich unter Zwischenschaltung eines sphärischen Gelenkes 3 aufeinander aufgesattelt. Auf der Verbindungsstelle der beiden Bodenplatten 1, 2 ist eine Spurführungsplatte 4 aufgesetzt, welche sich quer zur Fahrtrichtung erstreckt und um die lotrechte Achse des sphärischen Gelenkes 3 verschwenkbar ist. Die beiden Enden der Spurführungsplatte 4 sind um einen Bolzen 5 drehbar und auf diesem höhenverstellbar gelagert, welcher, wie Fig. 3 zeigt, am Radkasten 20 des jeweiligen Losrades 21 montiert ist. Mit 22 ist die Ebene der Schienenoberkanten bezeichnet.

Auf jedem der Bolzen 5 ist, wie den Fig. 1 und 2 zu entnehmen ist, je ein Lenker 6 angelenkt, welcher mit seinem dem Bolzen 5 abgekehrten Ende an einem Querbalken 7 angelenkt ist, der um ein Gelenk 8 auf der Bodenplatte 2 angelenkt ist, welche auf der Platte 1 unter Zwischenschaltung des erwähnten sphärischen Gelenkes 3 aufgesattelt ist. Das Gelenk 8 bzw. ein Zapfen od. dgl. ist in einer Platte 9 gelagert, deren beiden in der Fahrtrichtung einander gegenüberliegenden Querränder an je einer gummielastischen Platte 10 befestigt sind, die ihrerseits auf der Bodenplatte 2 befestigt, z. b. angeschraubt ist.

Die beiden Bodenplatten 1, 2 sind durch mindestens einen biegsamen und verwindbaren Verbindungsträger 11, z.B. eine Blattfeder, mit entsprechenden Eigenschaften verbunden.

Diese beiden Blattfedern 11 sind mit ihrem einen Ende über eine Lagerplate 12 mit der Bodenplatte 1 verbunden, während das andere Ende der Blattfedern 11 mit dem Querbalken 7 verbunden ist. Die beiden Befestigungsenden der Blattfedern 11 auf der Lagerplatte 12 sind in gleichem Abstand von der Längmittelachse X angeordnet. Die beiden Blattfedern 11 erstrecken sich spiegelbildlich zu der Längsachse X auseinanderlaufend zum Querbalken 7. Die Blattfedern 11 od. dgl. müssen sowohl Torsions- als auch Biegebelastungen, welche insbesondere bei Kurvenfahrten und bei Neigungen, der beiden aufeinanderfolgenden Wagenkasten entstehen, übernehmen. Die Befestigung der beiden Blattfedern 11 auf die Lagerplatte 12 erfolgt mittels Schrauben 14 und Scherbüchsen, Paßschrauben od. dgl. In der Bodenplatte 1 sind Montageöffnungen 13 vorgesehen, durch welche die Verschraubung der Blattfedern 11 durchgeführt werden kann. Die Lagerplate 12 ist zwischen zwei Platten 15 durch Schrauben 16 zusammengehalten und über einen Lenker 17 geführt, welcher an seinem einen Ende über einen Bolzen 18 mit der Lagerplatte 12 gelenkig verbunden ist. Das andere Ende des Lenkers 17 ist über eine gummielastische Lagerung 19 an die Bodenplatte 1 gelenkig angeschlossen. Die Gummilagerung hat die Aufgabe einerseits Geräusche, die von dem beschriebenen System herrühren, zu dämpfen und außerdem in einem gewissen Ausmaß eine seitliche Bewegung des Portals zu gestatten. Die gummielastische Lagerung 19 besteht aus zwei konzentrischen Ringen, zwischen denen eine Gummiplatte eingespannt ist.

Die Einspannung der Blattfedern 11 am Querbalken 7 erfolgt in gleicher Weise wie die Einspannung der Blattfedern 11 auf der Lagerplatte 12.

Ein wesentliches Merkmal der Erfindung liegt auch darin, daß die lotrechten Drehachsen der Gelenke 8, 3 und 18 in der in Fig. 1 dargestellten Geradeausfahrt der aufeinanderfolgenden Wagenkasten in einer gemeinsamen durch die Achse X angedeuteten Mittelebene liegen und der Abstand der lotrechten Achse des Gelenkes 8 von der lotrechten Achse des sphärischen Gelenkes 3 gleich ist dem Abstand der lotrechten Drehachse des Bolzens 18 von der lotrechten Achse des sphärischen Gelenkes 3.

Schließlich ist es ein Merkmal der Erfindung, daß der die Lagerplatte 12 mit der Bodenplatte 1 verbindende Lenker 17 in der Geradeausfahrt der beiden Wagenkasten schräg zur Längsmittelebene X verläuft und an seinem einen Ende in der Längsmittelebene mittels eines Bolzens auf der Lagerplatte 12 schwenkbar gelagert ist und an seinem anderen Ende mittels einer elastischen Lagerung an der Bodenplatte 1 gelagert ist.

Bei der Ausführungsform nach den Fig. 6 bis 9 sind gleiche Teile der früheren Ausführungsform mit gleichen Bezugszeichen versehen. Die Verbindungsträger sind mit 11, 11', bezeichnet und sind mit ihrem einen Ende über eine Lagerplatte 12 mit einem Lenker 17 bei 18 und mit ihren anderen Ende mit je einem Arm 7', 7'' eines Querbalkens 7 spiegelbildlich zum Gelenk 8 gelenkig verbunden. Der Lenker 17 erstreckt sich unter einem spitzen Winkel Alpha zur Achse X-X und weist an seinem, der Lagerplatte 12 abgekehrten Ende eine Lagerung 19' zur Aufnahme einer hydraulisch elektrisch, mechanisch oder pneumatisch angetriebenen Welle 32 mit einem exzentrisch sitzenden Bolzen auf.

Der Abstand Y1 des Drehpunktes 18 von der lotrechten Achse des sphärischen Gelenkes 3 ist gleich dem Abstand Y2 der lotrechten Drehachse des Gelenkes 8 von der lotrechten Drehachse des sphärischen Gelenkes 3.

Durch die erfindungsgemäße Konstruktion bewirkt die Drehung des Exzenterbolzens 31 eine Hin- und Herbewegung des Gelenkes 18 in der Richtung der Pfeile A-B, woduch ein Sinusverlauf bewirkt wird. Diesen Sinusverlauf wiedergibt der Exzenterbolzen 31 während der Fahrt des Waggons. Diese Takt-Gegentakt-Steuerung wird vorzugsweise bei einer Mindestgeschwindigkeit von 18 kmH eingeführt, anderenfalls sich die Räder am Stand ununterbrochen hin- und herbewegen würden.

Selbstverständlich können im Rahmen der Erfindung verschiedene konstruktive Änderungen hinsichtlich der Ausbildung des Verbindungsträgers 11 vorgenommen werden. Bei der Konstruktion des Verbindungsträgers nach den Fig. 8 und 9 ist nur ein einziger Verbindungsträger vorgesehen, welcher in Fig. 8 dreieckförmig ausgebildet ist. In beiden Fällen muß die Spitze desselben über den Lenker 17 und wie zuvor beschrieben, über das Lager 19' und den Exzenterbolzen 31 mit dem Wagen gelenkig gekoppelt sein.

In jedem Falle muß die Drehachse der Räder durch die Drehachse des sphärischen Gelenkes 3 hindurchgehen. Die Verbindung des oder der Verbindungsträger 11 bzw. 11' mit dem Querbalken 7 muß starr ausgebildet sein. Das Lager 19 ist vorzugsweise elastisch nach dem Prinzip eines Silentblocks. Die elastische Verbindung gibt eine gewisse Beweglichkeitsfreiheit für das Dreiecksystem des oder der Verbindungsträger.

Das erfindungsgemäße System funktioniert nur dann, wenn die Räder angetrieben oder die Takt-Gegentakt-Steuerung mittels Exzenter funktionstüchtig ist, sodaß die symmetrale Steuerung eine Bewegung macht, um die Räder verschieden geneigt zur Schiene einzustellen.

## Patentansprüche

1. Schienenfahrzeug aus zumindest zwei, vorzugsweise mittels eines sphärischen Gelenkes, verbundenen, eine Wagengarnitur bildenden Wagen, wobei die benachbarten Enden aufeinanderfolgender Wagen vorstehende, einander gegenüberliegende, den Durchgang zwischen den beiden Wagen bildende, Bodenplatten od. dgl. besitzen, die untereinander vorzugsweise durch Aufsattelung verbunden sind, wobei zwischen den beiden Wagen ein Fahrgestell, vorzugsweise ein Portalfahrwerk, mit einander gegenüberliegenden angetriebenen Losrädern angeordnet ist, dadurch gekennzeichnet, daß die benachbarten Enden aufeinanderfolgender Wagen bzw. die beiden Bodenplaten (1, 2) durch mindestens einen biegsamen und verwindbaren Verbindungsträger verbunden sind, welcher an seinem einen Ende über einen Lenker (17) mit dem Wagenkasten oder der Bodenplatte (1) des einen der beiden aufeianderfolgenden Wagen und mit seinem anderen Ende mit beiden Armen eines doppelarmigen Hebels, Querbalkens (7) od. dgl. des anderen Wagens verbunden ist, welcher in der Längsmitte desselben an der Bodenplatte (2) bzw. dem Wagenkasten od. dgl. desselben um eine lotrechte Achse schwenkbar gelagert ist und mit seinen beiden Armen über Lenker (6) mit den Losrädern (21) verbunden ist.

2. Schienenfahrzeug nach Anspruch 1, dadurch gekennzeichnet, daß der Verbindungsträger spiegelbildlich zu einer Mittelachse der beiden aufeinanderfolgenden Wagenkasten bei Geradefahrt der Waggons ausgebildet ist.

3. Schienenfahrzeug nach Anspruch 1 oder 2, dadurch gekennzeichnet, daß der Verbindungsträger aus zwei vorzugsweise aus Blattfedern (11) ausgebildeten, gegen das eine Ende hin konvergierenden Teilen besteht.

4. Schienenfahrzeug nach Anspruch 3, dadurch gekennzeichnet, daß die weiter voneinander entfernten Enden der Verbindungsträger an einem Querbalken (7) angelenkt sind, welcher in seiner Längsmitte mit der Bodenplatte (2) elastisch verbunden ist.

5. Schienenfahrzeug nach den Ansprüchen 1 und 4, dadurch gekennzeichnet, daß auf den einander zugekehrten inneren Enden der Bodenplatte (1, 2) eine sich quer zur Fahrtrichtung erstreckende Spurführungsplatte (4) aufsitzt, welche um die lotrechte Achse des die Bodenplatte (1, 2) verbindenden Gelenkes (3) schwenkbar ist und an ihren quer zur Fahrtrichtung gelegenen Enden jeweils an einem Lenker (6) gelenkig angeschlossen ist, welcher mit seinem der Spurführungsplatte (4) abgekehrten Ende am Querbalken (7) angelenkt ist.

6. Schienenfahrzeug nach Anspruch 5, dadurch gekennzeichnet, daß die Verbindung der Spurführungsplatte (4) mit den Lenkern (6) über einen Bolzen (5) erfolgt, welcher vom Radkasten (20) getragen ist und eine lotrechte Bewegung der Anlenkstelle der Spurführungsplatte (4) ermöglicht.

7. Schienenfahrzeug nach Anspruch 4, dadurch gekennzeichnet, daß bei einer Aufsattelung der beiden Bodenplatten (1, 2) aufeinander der Querbalken (7) an der aufgesattelten Bodenplatte (2) angeschlossen ist.

8. Schienenfahrzeug nach den Ansprüchen 4 und 7, dadurch gekennzeichnet, daß der Querbalken (7) um ein Gelenk (8) auf einer Platte (9) schwenkbar gelager ist, welche an ihren beiden quer zur Fahrtrichtung gelegenen auf gegenüberliegenden Seiten des Gelenkes (8) angeordneten Rändern über gummielastische Platten (10) mit der Bodenplatte (2) verbunden ist.

9. Schienenfahrzeug nach den Ansprüchen 1 und 3, dadurch gekennzeichnet, daß die zusammenlaufenden Enden der Verbindungsträger (11) unter Zwischenschaltung einer gemeinsamen Lagerplatte (12) und eines Lenkers (17) mit der Bodenplatte (1) verbunden sind.

10. Schienenfahrzeug nach Anspruch 9, dadurch gekennzeichnet, daß die beiden Enden der Verbindungsträger (11) auf der Lagerplatte (12 bzw. 15) bzw. am Querbalken (7) über Schrauben mit Scherbüchsen, Paßschrauben (14) od. dgl. befestigt sind.

11. Schienenfahrzeug nach Anspruch 10, dadurch gekennzeichnet, daß die Verbindungsträger (11) unterhalb der Bodenplatten (1, 2) verlaufen und zumindest für die Befestigung der Verbindungsträger (11) auf der Lagerplatte (12 bzw. 15) in der Bodenplatte (1) Montageöffnungen (13) vorgesehen sind.

12. Schienenfahrzeug nach Anspruch 9, dadurch gekennzeichnet, daß der die Lagerplatte (12) mit der Bodenplatte (1) verbindende Lenker (17) in der Geradeausfahrt der beiden Wagenkasten schräg zur Längsmittelebene (X) verläuft und an seinem einen Ende in der Längsmittelebene mittels eines Bolzens auf der Lagerplatte (12) schwenkbar gelagert ist und an seinem anderen Ende mittels einer elastischen Lagerung an der Bodenplatte (1) gelagert ist.

13. Schienenfahrzeug nach Anspruch 12, dadurch gekennzeichnet, daß die elastische Lagerung (19) zwischen Lenker (17) und der Bodenplatte (1) eine zwischen zwei Ringen eingespannte Gummiplatte aufweist.

14. Schienenfahrzeug nach Anspruch 13, dadurch gekennzeichnet, daß die lotrechten Drehachsen des Gelenkes (8) zwischen Bodenplatte (2) und Querbalken (7), die Drehachse des Gelenkes (3) zwischen den beiden Bodenplatten (1, 2) und die Drehachse des Bolzens (18) zwischen Lenker (17) und Lagerplatte (12) in einer gemeinsamen lotrechten, sich in Fahrtrichtung erstreckende lotrechte Mittelebene gelegen sind.

15. Schienenfahrzeug nach Anspruch 14, dadurch gekennzeichnet, daß die Abstände der lotrechten Drehachsen des Gelenkes (8) des Querbalkens (17) und des Anschlußbolzens (8) des Lenkers (17) auf der Lagerplatte (18) vom Gelenk (3) der beiden Bodenplatten (1, 2) in der Mittelstellung der beiden Wagenkasten bzw. in der Geradeausfahrt derselben gleich sind.

16. Schienenfahrzeug nach Anspruch 1, dadurch gekennzeichnet, daß der Lenker (17) mit dem Wagenkasten, der Bodenplatte od. dgl. über einen Exzenter (31, 32) verbunden ist.

17. Schienenfahrzeug nach Anspruch 16, dadurch gekennzeichnet, daß der Exzenter (31, 32) in einem Lager (19') sitzt, bei vorzugsweise über eine Geschwindigkeit von über 18 kmH fahrenden Wagen angetrieben ist und einen exzentrisch sitzenden Bolzen aufweist, welcher das Verbindungsgelenk (18) des Lenkers (17) mit dem Verbindungsträger (11, 11') in einem bestimmten Rhythmus quer zur Fahrtrichtung hin- und herbewegt.

18. Schienenfahrzeug nach Anspruch 16, dadurch gekennzeichnet, daß nur ein einziger verwindbarer, vorzugsweise dreieckförmiger Verbindungsträger (11) vorgesehen ist, welcher bei Geradeausfahrt der Wagen gesehen spiegelbildlich zu einer Mittlachse (X-X) der beiden aufeinanderfolgenden Wagenkasten (1, 2) ausgebildet ist und mit seinem einen Ende am Lenker (17) und mit seinem anderen mit dem doppelarmigen Hebel (7), Querbalken od. dgl. symmetrisch zur Drehachse (8) desselben verbunden ist.

19. Schienenfahrzeug nach Anspruch 18, dadurch gekennzeichnet, daß die eine Spitze des Verbindungsträgers (11) mit dem Lenker (17) verbunden ist, während die beiden anderen Spitzen des Verbindungsträgers (11) mit den beiden Armen (7', 7'') des doppelarmigen Hebels (7), Querbalkens od. dgl. symmetrisch zur Drehachse (8) desselben verbunden sind.

20. Schienenfahrzeug nach Anspruch 16, dadurch gekennzeichnet, daß der Abstand (Y1) des Drehpunktes (18) des Lenkers (17) von der lotrechten Achse des sphärischen Gelenkes (3) gleich ist dem Abstand (Y2) der lotrechten Drehachse des Gelenkes (8) von der lotrechten Drehachse des sphärischen Gelenkes (3).

## Claims

1. A rail vehicle comprising at least two wagons which are connected preferably via a spherical joint and forming a set of wagons, the adjacent ends of succeeding wagons having opposite end plates or the like forming the passage between the two wagons and preferably connected to one another by saddle mounting, while an undercarriage, preferably a straddle chassis having opposite driven loose wheels, is disposed between the two wagons, characterised in that the adjacent ends of succeeding wagons and the two end plates (1, 2) are connected via at least one flexible and deflectable connecting support connected at one end via a link (17) to the wagon body or the end plate (1) of one of the two successive wagons and by its other end to the two arms of a two-armed lever, crossbeam (7) or the like of the other wagon, which is mounted in the longitudinal centre thereof on the bottom plate (2) or the wagon body or the like thereof to pivot around a vertical axis and connected by its two arms via links (6) to the loose wheels (21).

2. A rail vehicle according to Claim 1, characterised in that when the wagons are travelling straight ahead, the connecting support is constructed to be laterally inverted in relation to a central axis of the two succeeding wagon bodies.

3. A rail vehicle according to Claim 1 or 2, characterised in that the connecting support comprises two members which preferably take the form of leaf strings (11) and converge towards one end.

4. A rail vehicle according to Claim 3, characterised in that the ends of the connecting supports more remote from one another are articulated to a cross beam (7) which is resiliently connected in its longitudinal centre to the end plate (2).

5. A rail vehicle according to Claims 1 and 4, characterised in that fitted onto the adjacent inner ends of the end plate (1, 2) is a tracking plate (4) which extends transverse to the direction of travel and is pivotable around the vertical axis of the joint (3) connecting the end plates (1, 2) and is pivotably connected at each of its ends disposed transverse to the direction of travel to a link (6) articulated to the cross beam (7) via its end remote from the tracking plate (4).

6. A rail vehicle according to Claim 5, characterised in that the tracking plate (4) is connected to the links (6) via a pin (5) which is borne by the wheel case (20) and enables the place of articulation of the tracking plate (4) to move vertically.

7. A rail vehicle according to Claim 4, characterised in that when the two end plates (1, 2) are saddle-mounted on one another, the cross beam (7) is connected to the saddle-mounted end plate (2).

8. A rail vehicle according to Claims 4 and 7, characterised in that the cross-beam (7) is mounted to pivot around a joint (8) on a plate (9) which is connected at its two edges, disposed transverse to the direction of travel on opposite sides of the link (8), via rubber-elastic plates (10) to the end plate (2).

9. A rail vehicle according to Claims 1 and 3, characterised in that the converging ends of the connecting supports (11) are connected to the end plate (1) with the inter-position of a common bearing plate (12) and a link (17).

10. A rail vehicle according to Claim 9, characterised in that the two ends of the connecting supports (11) are connected to the bearing plate (12; 15) and the cross beam (7) via screws having shear bushes, fit screws (14) or the like.

11. A rail vehicle according to Claim 10, characterised in that the connecting supports (11) extend below the end plates (1, 2), the bottom plate (1) being formed with assembly openings (13) at least for the attachment of the connecting supports (11) to the bearing plate (12; 15).

12. A rail vehicle according to Claim 9, characterised in that when the two wagon bodies are travelling straight ahead, the link (17) connecting bearing plate (12) to the end plate (1) extends at an inclination to the longitudinal central plane (X) and is pivotably mounted at one end by means of a pin on the bearing plate (12) in the longitudinal central plane, being mounted via a resilient bearing on the end plate (1) at its other end.

13. A rail vehicle according to Claim 12, characterised in that the resilient bearing (19) has between the link (17) and the end plate (1) a rubber plate clamped between two rings.

14. A rail vehicle according to Claim 13, characterised in that the vertical pivoting axis of the joint (8) between the end plate (2) and the cross beam (7), the pivoting axis of the link (3) between the two end plates (1, 2), and the pivoting axis of the pin (18) between the link (17) and the bearing plates (12) are situated in a common vertical central plane extending in the direction of travel.

15. A rail vehicle according to Claim 14, characterised in that the distances from the vertical pivoting axes of the joint (8) of the cross beam (7) and from the connecting pin (18) of the link (17) on the bearing plate and the link (3) of the two end plates (1, 2) are identical when the two wagon bodies are in the central position or travelling straight ahead.

16. A rail vehicle according to Claim 1, characterised in that the link (17) is connected to the wagon body, the end plate, or the like via an eccentric (31, 32).

17. A rail vehicle according to Claim 16, characterised in that the eccentric (31, 32) is disposed in a bearing (19') which is driven when the wagon is travelling preferably at a speed of above 18km per hour and has an eccentrically disposed pin which horizontally reciprocates the connecting joint (18) of the link (17) to the connecting supports (11, 11') with a predetermined rhythm transverse to the direction of travel.

18. A rail vehicle according to Claim 16, characterised in that only one warping, preferably triangular connecting support (11) is provided which, viewed when the wagons are travelling straight ahead, takes a form laterally inverted in relation to a central axis (X-X) of the two successive wagon bodies (1, 2) and is connected via one end to the link (17) and via its other end to the two-armed lever (7), cross beam or the like symmetrically about the pivoting axis (8) thereof.

19. A rail vehicle according to Claim 18, characterised in that one tip of the connecting support (11) is connected to the links (17) while the two other tips of the connecting support (11) are connected to the two arms (7', 7'') of the two-armed lever (7), cross beam or the like symmetrically about the pivoting axis (8) thereof.

20. A rail vehicle according to Claim 16, characterised in that the distance (Y1) of the pivoting point (18) of the link (17) from the vertical axis of the spherical joint (3) is equal to the distance (Y2) of the vertical pivoting axis of the joint (8) from the vertical pivoting axis of the spherical joint (3).

## Revendications

1. Véhicule ferroviaire se composant d'au moins deux voitures formant un assemblage relié de préférence par une articulation sphérique, les extrémités voisines des voitures successives présentant des plaques de fond ou similaires, saillantes, se faisant face et formant le passage entre les deux voitures, plaques qui sont reliées entre elles par attèlement l'une sur l'autre, un bogie, de préférence un bogie à portique, étant prévu entre les deux voitures et comprenant des roues folles entraînées qui se font face, caractérisé en ce que les extrémités voisines des deux voitures successives respectivement les deux plaques de fond (1, 2) sont reliées par au moins un longeron flexible à la torsion qui est relié, par une de ses extrémités, au moyen d'un levier (17), à la caisse de voiture ou à la plaque de fond (1) de l'une des voitures successives et, par son autre extrémité, aux deux bras d'un levier à deux bras, d'une traverse (7) ou similaires de l'autre voiture, traverse qui est logée, de manière pivotante autour d'un axe vertical et, ce, en son centre longitudinal sur la plaque de fond (2) respectivement sur la caisse de voiture ou similaire et dont les deux bras sont reliés aux roues folles (21) par l'intermédiaire d'un levier (6).

2. Véhicule ferroviaire selon la revendication 1, caractérisé en ce que le longeron est symétrique par rapport à un axe médian des deux caisses de voiture successives, quand le wagon emprunte une ligne droite.

3. Véhicule ferroviaire selon la revendication 1 ou 2, caractérisé en ce que le longeron se compose de deux parties convergentes vers une extrémité et constituées de préférence par des ressorts à lames (11).

4. Véhicule ferroviaire selon la revendication 3, caractérisé en ce que les extrémités des longerons, qui s'écartent l'une de l'autre, sont articulées à une traverse (7) qui est reliée de manière élastique en son centre longitudinal à la plaque de fond (2).

5. Véhicule ferroviaire selon les revendications 1 et 4, caractérisé en ce que sur les extrémités internes tournées l'une vers l'autre de la plaque de fond (1, 2) repose une plaque d'alignement (4) s'étendant transversalement au sens de la marche, qui est pivotante autour de l'axe vertical de l'articulation (3) reliant la plaque de fond (1, 2) et est raccordée à ses extrémités transversales au sens de la marche à un levier (6) qui est articulé à la traverse (7) par son extrémité détournée de la plaque d'alignement (4).

6. Véhicule ferroviaire selon la revendication 5, caractérisé en ce que la liaison de la plaque d'alignement (4) avec les leviers (6) s'effectue par un boulon (5) qui est porté par le carter de roue (20) et qui permet un mouvement vertical du point d'articulation de la plaque d'alignement (4).

7. Véhicule ferroviaire selon la revendication 4, caractérisé en ce que les deux plaques de fond (1, 2) sont attelées l'une sur l'autre et en ce que la traverse (7) est raccordée à la plaque de fond (2) attelée.

8. Véhicule ferroviaire selon les revendications 4 et 7, caractérisé en ce que la traverse (7) est logée sur une plaque (9) de manière pivotante autour d'une articulation (8), plaque qui est reliée, sur ses deux bords disposés dans le sens de la marche des deux côtés opposés de l'articulation (8), par l'intermédiaire de plaques élastiques (10) en caoutchouc, à la plaque de fond (2).

9. Véhicule ferroviaire selon les revendications 1 et 3, caractérisé en ce que les extrémités convergentes des longerons (11) sont reliées à la plaque de fond (1) par l'intermédiaire d'une plaque d'appui commune (12) et d'un levier (17).

10. Véhicule ferroviaire selon la revendication 9, caractérisé en ce que les deux extrémités des longerons (11) sont fixées sur la plaque d'appui (12 respectivement 15) sur la traverse (7) au moyen de vis munies de douilles de cisaillement, de vis de calibrage (14) ou similaires.

11. Véhicule ferroviaire selon la revendication 10, caractérisé en ce que les longerons (11) s'étendent en dessous des plaques de fond (1, 2) et qu'il est au moins prévu pour la fixation des longerons (11) sur la plaque d'appui (12 respectivement 15) des orifices de montage (13) dans la plaque de fond (1).

12. Véhicule ferroviaire selon la revendication 9, caractérisé en ce que le levier (17) reliant la plaque d'appui (12) à la plaque de fond (1) s'étend en oblique par rapport au plan médian longitudinal (X) quand les deux caisses de voiture sont en ligne droite et que ce levier est logé, à une de ses extrémités, de manière pivotante dans le plan médian longitudinal, au moyen d'un boulon sur la plaque d'appui (12) et, par son autre extrémité, au moyen d'un palier élastique sur la plaque de fond (1).

13. Véhicule ferroviaire selon la revendication 12, caractérisé en ce que le palier élastique (19) présente, entre le levier (17) et la plaque de fond (1), une plaque de caoutchouc encastrée entre deux anneaux.

14. Véhicule ferroviaire selon la revendication 13, caractérisé en ce que les axes de rotation verticaux de l'articulation (8) entre la plaque de fond (2) et la traverse (7), l'axe de rotation de l'articulation (3) entre les deux plaques de fond (1, 2) et l'axe de rotation du boulon (18) entre le levier (17) et la plaque d'appui (12) se trouvent dans un plan médian vertical commun s'étendant dans le sens de la marche.

15. Véhicule ferroviaire selon la revendication 14, caractérisé en ce que les distances entre les axes de rotation verticaux de l'articulation (8) de la traverse (17) et du boulon de raccordement (8) du levier (17) sur la plaque d'appui (18) et l'articulation (3) des deux plaques de fond (1, 2) sont identiques quand les deux caisses de voiture sont en position centrale respectivement quand ces dernières sont en ligne droite.

16. Véhicule ferroviaire selon la revendication 1, caractérisé en ce que le levier (17) est relié à la caisse de voiture, à la plaque de fond ou similaire, par un excentrique (31, 32).

17. Véhicule ferroviaire selon la revendication 16, caractérisé en ce que l'excentrique (31, 32) repose dans son palier (19'), est entraîné, de préférence, à une vitesse de marche des voitures supérieure à 18 km/h, et présente un boulon excentrique qui fait effectuer à l'articulation de jonction (18) du levier (17) avec le longeron (11, 11') un mouvement de va-et-vient à un certain rythme transversalement au sens de la marche.

18. Véhicule ferroviaire selon la revendication 16, caractérisé en ce qu'il est prévu un seul longeron (11) sensible à la torsion, de préférence triangulaire, qui est symétrique par rapport à un axe médian (X-X) des deux caisses de voiture successives (1, 2), quand la voiture emprunte une ligne droite et qui est relié, à l'une de ses extrémités, au levier (17) et, par l'autre extrémité, à un levier à deux bras (7), à la traverse ou similaire et, ce, de manière symétrique par rapport à l'axe de rotation (8).

19. Véhicule ferroviaire selon la revendication 18, caractérisé en ce qu'une pointe du longeron (11) est reliée au levier (17) tandis que les deux autres pointes du longeron (11) sont reliées aux deux bras (7' 7'') du levier à deux bras (7), de la traverse ou similaire et, ce, de manière symétrique à son axe de rotation (8).

20. Véhicule ferroviaire selon la revendication 16, caractérisé en ce que la distance (Y1) entre le point de rotation (18) du levier (17) et l'axe vertical de l'articulation sphérique (3) est égale à la distance (Y2) entre l'axe de rotation vertical de l'articulation (8) et l'axe vertical de l'articulation sphérique (3) .
